# EUROPÄISCHE PATENTSCHRIFT

(11) **EP 0 732 450 B1**
(45) Veröffentlichungstag und Bekanntmachung des Hinweises auf die Patenterteilung: **19.11.1997**
(21) Anmeldenummer: 96890028.2
(22) Anmeldetag: 01.03.1996
(51) Int. Cl.: E01B 27/00

(54) **Gleisbaufahrzeug**
Railway construction vehicle
Véhicule pour construction de voies ferrées

(30) Priorität: 16.03.1995 AT 469/95
(43) Veröffentlichungstag der Anmeldung: 18.09.1996
(73) Patentinhaber: Franz Plasser Bahnbaumaschinen- Industriegesellschaft m.b.H., 1010 Wien (AT)
(72) Erfinder: Theurer, Josef, 1010 Wien (AT)

(56) Entgegenhaltungen:
- GB-A- 2 022 786
- US-A- 4 232 610
- US-A- 4 627 359
- US-A- 5 193 461

## Beschreibung

Die Erfindung betrifft ein Gleisbaufahrzeug mit einem auf zwei Schienenfahrwerken abgestützten Maschinenrahmen, einer Fahrkabine, einer Ladefläche und einem durch Antriebe verstellbaren Ladekran.

Derartige als Motor-Turmwagen oder Oberbauwagen bezeichnete Gleisbaufahrzeuge haben sich zur Durchführung verschiedener kleinerer Gleisbauarbeiten sehr bewährt und sind in vielen konstruktiven und funktionellen Variationen allgemein bekannt.

Die Aufgabe der vorliegenden Erfindung liegt nun in der Schaffung eines Gleisbaufahrzeuges der gattungsgemäßen Art, mit dem unter relativ geringem konstruktivem Mehraufwand auch höhere Traktionskräfte auf das Gleis übertragbar sind.

Diese Aufgabe wird erfindungsgemäß dadurch gelöst, daß jedem einzelnen Schienenfahrwerk ein eigenes Schaltgetriebe, ein Hydromotor zur Drehmomentübertragung auf das Schaltgetriebe sowie ein Drehzahlmesser zur Erfassung der Drehzahl einer Radachse des Schienenfahrwerkes zugeordnet ist, und daß beide Drehzahlmesser mit einer Überdrehzahlsicherung in Verbindung stehen, die bei Überschreiten einer Grenzdrehzahl zu einer automatischen Druckentlastung beider Hydromotoren führt.

Durch eine derartige Kombination von Merkmalen besteht die Möglichkeit, unter Einbeziehung von konstruktiv einfachen Schienenfahrwerken, insbesondere auch Einachsfahrwerken, relativ hohe Traktionskräfte auf das Gleis zu übertragen. Damit kann das üblicherweise zur Durchführung von verschiedenen kleinen Gleisbauarbeiten eingesetzte Gleisbaufahrzeug auch zur Durchführung von kleineren Zug- bzw. Schubarbeiten herangezogen werden. Insbesondere in diesem Zusammenhang wird eine Überlastung des Schaltgetriebes bei einem Schleudern eines Schienenfahrwerkes mit Hilfe der Überdrehzahlsicherung zuverlässig ausgeschlossen. Die Verwendung von zwei voneinander getrennten Schaltgetrieben hat auch den besonderen Vorteil, daß unterhalb des Maschinenrahmens problemlos Freiraum für den Einbau von Arbeitsaggregaten geschaffen werden kann.

Weitere vorteilhafte Ausgestaltungen der Erfindung ergeben sich aus den Unteransprüchen.

Im folgenden wird die Erfindung anhand eines in der Zeichnung dargestellten Ausführungsbeispieles näher beschrieben.

Ein Gleisbaufahrzeug 1 weist einen auf zwei einachsigen Schienenfahrwerken 2 abgestützten Maschinenrahmen 3, eine Fahr- und Mannschaftskabine 4, eine Ladefläche 5 sowie einen durch Antriebe 6 höhen- und seitenverstellbaren Ladekran 7 auf. Zwischen den beiden Schienenfahrwerken 2 und unterhalb des Maschinenrahmens 3 ist eine Schwellenwechselvorrichtung 8 zum Auswechseln von Schwellen 9 eines Gleises 10 vorgesehen.

Ein für die Energieversorgung vorgesehener Motor 11 treibt über ein Pumpenverteilergetriebe 12 Hydropumpen 13 an. Eine dieser Hydropumpen 13 steht über entsprechende Hydraulikleitungen 14 mit zwei Hydromotoren 15 in Verbindung, die jeweils einem Schienenfahrwerk 2 zugeordnet sind. Jeder an der Unterseite des Maschinenrahmens 3 angeflanschte Hydromotor 15 ist über eine Gelenkwelle 16 mit einem ebenfalls am Maschinenrahmen 3 angeflanschten Schaltgetriebe 17 verbunden. Eine weitere Gelenkwelle 18 ist zur Übertragung eines Drehmomentes vom Schaltgetriebe 17 auf ein Achsgetriebe 19 des Schienenfahrwerkes 2 vorgesehen.

Ein Drehzahlmesser 21 dient zur Erfassung der Drehzahl einer Radachse 20 des Schienenfahrwerkes 2 und steht mit einer Überdrehzahlsicherung 22 in Verbindung. Diese steht außerdem noch mit einer die beiden Hydromotoren 15 steuernden Steuereinheit 23 in Verbindung. Jedem Hydromotor 15 ist ein hydrostatischer Kurzschlußschieber 24 zugeordnet.

Die beschriebene Antriebstechnik hat den besonderen Vorteil, daß bei relativ geringem konstruktivem Aufwand relativ hohe Traktionskräfte auf das Gleis 10 übertragbar sind, wobei in besonders vorteilhafter Weise unterhalb des Maschinenrahmens 3 die Schaffung von Freiraum zum Einbau von Arbeitsaggregaten, wie z.B. der genannten Schwellenwechselvorrichtung 8, möglich ist. Um ein Schleudern und eine damit verbundene Überlastung des Schaltgetriebes 17 zu verhindern, führt die Überdrehzahlsicherung 22 in Verbindung mit der Überschreitung einer Grenzdrehzahl zu einer sofortigen Druckentlastung beider Hydromotoren 15, indem beispielsweise der Verschwenkwinkel der Hydropumpe 13 auf 0° eingestellt wird. Dadurch wird der dem schleudernden Schienenfahrwerk 2 zugeordnete Hydromotor 15 sofort gebremst und sehr rasch eine der Fahrgeschwindigkeit angepaßte und für das Schaltgetriebe 17 zulässige Drehzahl erreicht.

Vor Durchführung eines Schaltvorganges wird automatisch der Verschwenkwinkel der Hydropumpe 13 auf 0° zurückgeschwenkt und der hydrostatische Kurzschlußschieber 24 beaufschlagt, wodurch der Hydromotor 15 lastfrei wird.

## Patentansprüche

1. Gleisbaufahrzeug (1) mit einem auf zwei Schienenfahrwerken (2) abgestützten Maschinenrahmen (3), einer Fahrkabine (4), einer Ladefläche (5) und einem durch Antriebe (6) verstellbaren Ladekran (7), **dadurch gekennzeichnet,** daß jedem einzelnen Schienenfahrwerk (2) ein eigenes Schaltgetriebe (17), ein Hydromotor (15) zur Drehmomentübertragung auf das Schaltgetriebe (17) sowie ein Drehzahlmesser (21) zur Erfassung der Drehzahl einer Radachse (20) des Schienenfahrwerkes (2) zugeordnet ist, und daß beide Drehzahlmesser (21) mit einer Überdrehzahlsicherung (22) in Verbindung stehen, die bei Überschreiten einer Grenzdrehzahl zu einer automatischen Druckentlastung beider Hydromotoren (15) führt.

2. Fahrzeug nach Anspruch 1, dadurch gekennzeichnet, daß das Schaltgetriebe (17) jeweils über eine Gelenkwelle (16,18) mit dem Hydromotor (15) und mit einem Achsgetriebe (19) des Schienenfahrwerkes (2) verbunden ist.

3. Fahrzeug nach Anspruch 1 oder 2, dadurch gekennzeichnet, daß jedem Hydromotor (15) ein hydrostatischer Kurzschlußschieber (24) zugeordnet ist.

## Claims

1. A track maintenance vehicle (1) comprising a machine frame (3) supported on two on-track undercarriages (2), a driver's cab (4), a loading area (5), and a loading crane (7) adjustable by means of drives (6), characterized in that associated with each individual on-track undercarriage (2) is a separate gear box (17), a hydraulic motor (15) for torque transmission to the gear box (17), and a tachometer (21) for detecting the rate of rotation of a wheel axle (20) of the on-track undercarriage (2), and that both tachometers (21) are connected to an overspeed safety device (22) which causes an automatic relief of pressure in both hydraulic motors (15) if a critical rate of rotation is exceeded.

2. A vehicle according to claim 1, characterized in that the gear box (17) is connected to the hydraulic motor (15) and to an axle transmission (19) of the on-track undercarriage (2) by a respective cardan shaft (16,18).

3. A vehicle according to claim 1 or 2, characterized in that a hydrostatic shorting plunger (24) is associated with each hydraulic motor (15).

## Revendications

1. Véhicule de construction de voie ferrée (1) avec un châssis de machine (3) prenant appui sur deux trains de roulement sur rails (2), une cabine de conduite (4), une surface de chargement (5) et une grue de chargement (7) réglable par des commandes (6), caractérisé en ce qu'il est associé à chaque train de roulement sur rails individuel (2), un mécanisme de commutation propre (17), un moteur hydraulique (15) pour la transmission du couple de rotation au mécanisme de commutation (17) ainsi qu'un indicateur du nombre de tours (21) pour détecter la vitesse de rotation d'un essieu (20) du train de roulement sur rails (2), et en ce que les deux indicateurs du nombre de tours (21) sont en liaison avec une sécurité de survitesse (22) qui, lors d'un dépassement d'une vitesse de rotation limite, entraîne une décharge de pression automatique des deux moteurs hydrauliques (15).

2. Véhicule selon la revendication 1, caractérisé en ce que le mécanisme de commutation (17) est relié respectivement par un arbre de transmission (16, 18) au moteur hydraulique (15) et à un mécanisme d'essieu (19) du train de roulement sur rails (2).

3. Véhicule selon la revendication 1 ou 2, caractérisé en ce qu'il est associé à chaque moteur hydraulique (15) un piston à piège hydrostatique (24).
